# EUROPÄISCHE PATENTSCHRIFT

(11) **EP 1 683 932 B1**
(45) Veröffentlichungstag und Bekanntmachung des Hinweises auf die Patenterteilung: **14.05.2014**
(21) Anmeldenummer: 05450008.7
(22) Anmeldetag: 25.01.2005
(51) Int. Cl.: E04H 4/00

(54) **Vorgefertigtes Schwimmbecken mit gewölbtem Boden**
Prefabricated swimming pool with curved bottom
Piscine préfabriquée à fond bombé

(43) Veröffentlichungstag der Anmeldung: 26.07.2006
(73) Patentinhaber: Polytherm Kunstoff- und Metalltechnik GmbH, 4675 Weibern (AT)
(72) Erfinder: Weissenecker, Hermann, A - 4632 Pichl bei Wels (AT)
(74) Vertreter: Babeluk, Michael

(56) Entgegenhaltungen:
- DE-B- 1 180 114
- US-A- 3 660 957
- US-A- 3 930 346
- US-A- 4 306 394
- US-A- 5 787 519
- US-B1- 6 349 427

## Beschreibung

Die vorliegende Erfindung betrifft ein vorgefertigtes Schwimmbecken, welches aus Metall, insbesondere aus Edelstahl, aus Kunststoff, aus Kunststoff mit Keramikeinlage oder aus Betonfertigteilen gefertigt ist und über eine Wasserumwälzeinrichtung entweder ständig oder in regelmäßigen Zeitabständen Teile des Beckenwassers aus dem Schwimmbecken entfernt, durch einen Schmutzfilter leitet und wieder in das Becken zurückführt, wodurch eine Strömung im Beckenwasser durch die Umwälzung des Beckenwassers erzielt wird, wobei der Beckenboden zumindest teilweise entlang einer seiner Achsen gewölbt ist.

Schwimmbecken aus Edelstahl oder aus Kunststoff, welche fabriksmäßig vorgefertigt sind und am Ort ihrer Aufstellung mittels Hebekran montiert werden, sind seit langem bekannt. Sie weisen genau so wie die aus Formsteinen gebauten Schwimmbecken, welche innen mit einer wasserdichten Folie ausgekleidet sind, den Nachteil auf, dass die umlaufende Wasserströmung im Bereich der Bodenecken und Bodenkanten aufgrund der Scherkräfte zwischen dem Beckenwasser und den Seitenwänden bzw. dem Beckenboden, in diesen Bereichen besonders verlangsamt ist. Dies begünstigt die Entstehung von Ablagerungen in diesen Bereichen und führt dort zu einer bevorzugten Ansammlung von Feststoffverunreinigungen, welche nur durch zusätzlichen Reinigungsaufwand entfernbar sind. Derartige Schwimmbecken sind beispielsweise in der US 3,660,957 A, der US 5,787,519 A der US 4,306,394 A oder der DE 11 80 114 B offenbart.

Das Dokument US 3,660,957 A offenbart die Merkmale des Oberbegriffs von Anspruch 1.

Um hier zumindest größtenteils Abhilfe zu schaffen, stellt sich die vorliegende Erfindung die Aufgabe, das Schwimmbecken so auszugestalten, dass zumindest im Bereich einer Achse des Beckens, bevorzugt entlang seiner Längsachse keine erhöhten Scherkräfte auftreten.

Schon bisher wurde versucht, dies durch entsprechende Abrundung der Bodenkanten zu erreichen, jedoch nur mit unzureichendem Erfolg. Trotz der Abrundung der Bodenkanten und Bodenecken treten nach wie vor in diesen Bereichen vermehrt Ansammlungen von Feststoffverunreinigungen auf bzw. kommt es in diesen Bereichen leichter zur Algenbildung als an den übrigen Begrenzungsflächen des Beckens. Der Grund liegt darin, dass die bekannten Kantenrundungen in ihrem Ausmaß viel zu gering sind, um einen Einfluss auf die Scherkräfte nehmen zu können. Die herkömmlichen Kantenrundungen haben meist eine Schenkellänge von 10 Zentimeter. Diese knappe Bemessung der Kantenrundung wird bei bekannten Schwimmbecken bewusst in Kauf genommen, um den optischen Eindruck eines flachen Beckenbodens nicht zu beeinträchtigen.

Die vorliegende Erfindung löst die gestellte Aufgabe dadurch, dass der Beckenboden tonnenförmig gewölbt ist und dass ein Schnitt durch den Beckenboden den Umriss eines Viertel- oder Halbkreises oder einer Viertel- oder Halbellipse zeigt, und der Beckenboden (1) unterhalb seiner gewölbten Fläche über diese Fläche verteilt mehrere im Abstand zueinander angeordnete Stützspanten (6, 7) aufweist. Natürlich kann der erfindungsgemäße Vorteil auch bei einem Beckenboden erzielt werden, dessen Radialschnitt den Umriss eines Viertelkreises oder einer Viertelellipse aufweist. Diese Ausführungsform ist jedoch entlang einer Bodenkante wieder mit den bekannten Nachteilen behaftet, hat aber den Vorteil, einen größeren Bereich mit entsprechender Tiefe für ungehindertes Schwimmen aufzuweisen. Diese Ausführungsvariante wird bevorzugt dann zur Anwendung kommen, wenn die freie Grundstücksfläche eher gering ist.

Bevorzugterweise deckt die gewölbte Fläche mindestens 25%, bevorzugt 50%, und insbesondere bevorzugt 100% der gesamten Bodenfläche ab. Dabei wird die Veränderung des optischen Erscheinungsbildes bewusst in Kauf genommen. Die Wölbung ist in einem so weiten Bereich ausgeführt, dass sie optisch klar erkennbar ist.

Eine optimale Ausführung stellt ein Beckenboden dar, dessen Querschnitt die Form einer Halbellipse hat und der eine durchgehende Wölbung entlang seiner Querachse hat. Hier sind die beiden Längskanten aufgelöst und mittig befindet sich ein breiter Bereich mit ausreichender Schwimmtiefe, d.h. die Beckentiefe ermöglicht ein ungehindertes Brustschwimmen, ohne dass ein störender Kontakt der Füße beim Schwimmen mit dem Beckenboden zu befürchten ist.

Diese optimale Ausführungsform ist in den Figuren in verschiedenen Varianten wiedergegeben. Darin zeigt Fig. 1 eine Beckenansicht von unten mit einem durchgehend gewölbten Beckenboden und senkrechten Seitenwänden, welche zugleich als Stützspanten ausgebildet sind.

In Fig. 2 ist dieselbe Beckenansicht mit zusätzlichen Stützspanten über den Beckenboden verteilt zu sehen.

Fig. 3 zeigt eine Schrägansicht von oben des Beckens nach Fig. 2, wobei an einem Beckenrand eine Überlaufrinne angeformt ist. Selbstverständlich, können auch an mehreren Beckenrändern solche Überlaufrinnen vorhanden sein.

In Fig. 4 ist eine weitere Variante mit einer sogenannten Römertreppe an einer Schmalseite dargestellt.

Die Figuren 5 und 6 zeigen zwei mögliche Beckenquerschnitte. Ein vollständig entlang einer Achse gewölbter Beckenboden nach Fig. 5 weist beispielsweise wie hier gezeigt, den Querschnitt einer Halbellipse auf. Eine weitere Variante hingegen weist den Querschnitt einer Viertelellipse mit angrenzendem Flachbereich wie in Fig. 6 gezeigt auf. Statt Halb- oder Viertelellipsen sind jedoch auch Halb- oder Viertelkreise denkbar.

Eine optimale Ausführung stellt ein Beckenboden dar, dessen Querschnitt die Form einer Halbellipse hat und der eine durchgehende Wölbung entlang seiner Querachse hat. Hier sind die beiden Längskanten aufgelöst und mittig befindet sich ein breiter Bereich mit ausreichender Schwimmtiefe, d.h. die Beckentiefe ermöglicht ein ungehindertes Brustschwimmen, ohne dass ein störender Kontakt der Füße beim Schwimmen mit dem Beckenboden zu befürchten ist.

Die Ausführungsvariante nach Fig. 1 besitzt einen entlang der Querachse durchgehend gewölbten Beckenboden 1 mit halbellipsenförmigem Querschnitt. Je nach gewünschter Beckenlänge setzt sich der Beckenboden 1 aus mehreren Segmenten 1' zusammen. Die beiden Schmalseiten werden von senkrechten Seitenwänden 2 und 3 gebildet, welche angeformte Stützspanten 4 und 5 besitzen, mit welchen das Becken gegen den Untergrund hin abgestützt wird.

In der bevorzugten Ausführungsvariante nach Fig. 2 sind zusätzlich über den Beckenboden 1 gleichmäßig weitere Stützspanten 6, 7 verteilt angeordnet, wodurch die Formstabilität des Beckens während der Hinterfüllung erhöht wird.

Selbstverständlich kann das erfindungsgemäße Becken mit allen bekannten Zusatzeinrichtungen ausgestattet werden, etwa mit Skimmer 8 oder Überlaufrinnen 9, wie aus Fig. 3 hervorgeht. Es sind aber auch angeformte Senkkästen für Rollabdeckungen, integrierte Unterwasserscheinwerfer, Unterwassermassagedüsen und vieles mehr denkbar.

Auch weitere Ausführungsvarianten sind möglich, etwa die in Fig. 4 dargestellte Römertreppe 10. Eine solche Einstiegstreppe lässt sich jedoch auch sehr vorteilhaft in eine gewölbte Längsseite integrieren.

Es ist auch möglich das Becken so auszuführen, dass die Wölbung sowohl entlang der Querachse als auch entlang der Längsachse ausgebildet ist. Auch sind andere Varianten von Einstiegstreppen denkbar. Diese können auch im Eckbereich angeordnet sein.

## Patentansprüche

1. Vorgefertigtes Schwimmbecken welches aus Metall, insbesondere aus Edelstahl, aus Kunststoff, aus Kunststoff mit Keramikeinlage oder aus Betonfertigteilen gefertigt ist und entweder im vollständig vorgefertigten Zustand zur Baustelle transportiert wird, oder aus fabrikmäßig vorgefertigten Teilen besteht, welche auf der Baustelle zusammengefügt werden und über eine Wasserumwälzeinrichtung entweder ständig oder in regelmäßigen Zeitabständen Teile des Beckenwassers aus dem Schwimmbecken entfernt, durch einen Schmutzfilter leitet und wieder in das Becken zurückführt, wodurch eine Strömung im Beckenwasser durch die Umwälzung des Beckenwassers erzielt wird, **dadurch gekennzeichnet, dass** der Beckenboden (1) tonnenförmig gewölbt ist, und dass ein Schnitt durch den Beckenboden (1) den Umriss eines Viertel- oder Halbkreises oder einer Viertel- oder Halbellipse zeigt, und der Beckenboden (1) unterhalb seiner gewölbten Fläche über diese Fläche verteilt mehrere im Abstand zueinander angeordnete Stützspanten (6, 7) aufweist.

2. Schwimmbecken nach Anspruch 1, **dadurch gekennzeichnet, dass** der Beckenboden (1) entlang seiner Querachse oder entlang seiner Längsachse oder entlang beider Achsen gewölbt ist.

3. Schwimmbecken nach Anspruch 1 oder 2, **dadurch gekennzeichnet, dass** das Schwimmbecken quer zur Wölbungsfläche von senkrechten Seitenwänden (2, 3) begrenzt ist.

4. Schwimmbecken nach einem der Ansprüche 1 bis 3, **dadurch gekennzeichnet, dass** die senkrechten Seitenwände (2, 3) unterhalb des Beckens jeweils eine Stützspante (4, 5) aufweisen.

5. Schwimmbecken nach einem der Ansprüche 1 bis 4, **dadurch gekennzeichnet, dass** nahe der Beckenoberkante (12) mindestens ein Skimmer (8) eingebaut ist.

6. Schwimmbecken nach einem der Ansprüche 1 bis 5, **dadurch gekennzeichnet, dass** an eine der senkrechten Seitenwände (2, 3) ein Senkkasten für eine Rollabdeckung angeformt ist.

7. Schwimmbecken nach einem der Ansprüche 1 bis 6, **dadurch gekennzeichnet, dass** an eine der senkrechten Seitenwände (2, 3) eine Einstiegstreppe (10) angeformt ist.

8. Schwimmbecken nach einem der Ansprüche 1 bis 6, **dadurch gekennzeichnet, dass** in eine der Seitenflächen des gewölbten Beckenbodens eine Einstiegstreppe integriert ist.

9. Schwimmbecken nach einem der Ansprüche 1 bis 6, **dadurch gekennzeichnet, dass** in wenigstens einem Eckbereich des gewölbten Beckenbodens eine Einstiegstreppe integriert ist.

10. Schwimmbecken nach einem der Ansprüche 7 bis 9, **dadurch gekennzeichnet, dass** die Einstiegstreppe eckig oder rund ausgebildet ist.

11. Schwimmbecken nach einem der Ansprüche 1 bis 10, **dadurch gekennzeichnet, dass** mindestens ein Teil einer der senkrechten Seitenwände (2, 3) durch eine halbkreisförmige Seitenwand gebildet ist.

12. Schwimmbecken nach Anspruch 11, **dadurch gekennzeichnet, dass** in die halbkreisförmige Seitenwand eine Einstiegstreppe (10) integriert ist.

13. Schwimmbecken nach einem der Ansprüche 1 bis 12, **dadurch gekennzeichnet, dass** der umlaufende Rand (12) des Schwimmbeckens zumindest teilweise als Überlaufrinne (9) ausgebildet ist.

## Claims

1. A prefabricated swimming pool which is made of metal, especially stainless steel, plastic, plastic with ceramic inserts, or prefabricated concrete parts, and is transported either in the completely prefabricated state to the construction site, or it consists of factory-made prefabricated parts which are assembled at the construction site, and portions of the pool water are removed either continuously or in regular intervals from the swimming pool via a water circulation device, guided through a dirt filter and back to the pool again, thus achieving a flow in the pool water by the recirculation of the pool water, **characterised in that** the pool floor (1) is arced in the shape of a barrel, and a section through the pool floor (1) shows the contour of a quadrant or semicircle or a quarter ellipse or semi-ellipse, and the pool floor (1) comprises several support ribs (6, 7) arranged beneath its arced surface distributed over said surface at a distance from each other.

2. A swimming pool according to claim 1, **characterised in that** the pool floor (1) is curved along its transverse axis or along its longitudinal axis or along both axes.

3. A swimming pool according to claim 1 or 2, **characterised in that** the swimming pool is bounded by perpendicular side walls (2, 3) transversally to the arced surface.

4. A swimming pool according to one of the claims 1 to 3, **characterised in that** the perpendicular side walls (2, 3) respectively comprise a support rib (4, 5) beneath the pool.

5. A swimming pool according to one of the claims 1 to 4, **characterised in that** at least one skimmer (8) is installed close to the upper edge (12) of the pool.

6. A swimming pool according to one of the claims 1 to 5, **characterised in that** a caisson for a roller cover is integrally attached to one of the perpendicular side walls (2, 3).

7. A swimming pool according to one of the claims 1 to 6, **characterised in that** entry stairs are integrally attached to one of the perpendicular side walls (2, 3).

8. A swimming pool according to one of the claims 1 to 6, **characterised in that** entry stairs are integrated in one of the side surfaces of the arced pool floor.

9. A swimming pool according to one of the claims 1 to 6, **characterised in that** entry stairs are integrated in at least one corner region of the arced pool floor.

10. A swimming pool according to one of the claims 7 to 9, **characterised in that** the entry stairs are arranged to be angular or round.

11. A swimming pool according to one of the claims 1 to 10, **characterised in that** at least a part of the perpendicular side walls (2, 3) is formed by a semicircular side wall.

12. A swimming pool according to claim 11, **characterised in that** entry stairs (10) are integrated in the semicircular side wall.

13. A swimming pool according to one of the claims 1 to 12, **characterised in that** the circumferential edge (12) of the swimming pool is arranged at least partly as an overflow gutter (9).

## Revendications

1. Piscine préfabriquée en métal, qui est fabriquée en particulier en acier inoxydable, en matière plastique, en matière plastique avec insert en céramique ou en éléments préfabriqués en béton et transportée dans l'état entièrement préfabriquée jusqu'au chantier ou qui se compose d'éléments préfabriqués en usine qui sont assemblés sur le chantier et qui évacue à l'aide d'un dispositif de circulation de l'eau, de façon continue ou à intervalles réguliers, une partie de l'eau du bassin de la piscine, la fait passer par un filtre à particules et la renvoie dans le bassin, ce qui crée un courant dans l'eau du bassin par la mise en circulation de l'eau du bassin, **caractérisée en ce que** le fond du bassin (1) est bombé en forme de tonneau et **en ce qu'**une découpe dans le fond du bassin (1) présente la forme d'un quart de cercle ou d'un demi-cercle ou d'un quart d'ellipse ou d'une demi-ellipse, et le fond du bassin (1) présente en dessous de sa surface bombée, répartis sur cette surface, plusieurs membrures de support (6, 7) disposées à distance les unes des autres.

2. Piscine selon la revendication 1, **caractérisée en ce que** le fond du bassin (1) est bombé le long de son axe transversal ou le long de son axe longitudinal ou le long des deux axes.

3. Piscine selon la revendication 1 ou 2, **caractérisée en ce que** la piscine est délimitée perpendiculairement à la surface bombée par des parois latérales (2, 3) verticales.

4. Piscine selon l'une des revendications 1 à 3, **caractérisée en ce que** les parois latérales verticales (2, 3) présentent chacune une membrure de support (4, 5) en dessous du bassin.

5. Piscine selon l'une des revendications 1 à 4, **caractérisée en ce qu'**au moins un écumeur (8) est monté près du bord supérieur du bassin (12).

6. Piscine selon l'une des revendications 1 à 5, **caractérisée en ce qu'**un caisson renfoncé est formé sur l'une des parois latérales verticales (2, 3) pour une couverture déroulable.

7. Piscine selon l'une des revendications 1 à 6, **caractérisée en ce qu'**un escalier d'accès (10) est formé sur l'une des parois latérales verticales (2, 3).

8. Piscine selon l'une des revendications 1 à 6, **caractérisée en ce qu'**un escalier d'accès est intégré dans l'une des surfaces latérales du fond bombé du bassin.

9. Piscine selon l'une des revendications 1 à 6, **caractérisée en ce qu'**un escalier d'accès est intégré dans au moins une partie d'angle du fond bombé du bassin.

10. Piscine selon l'une des revendications 7 à 9, **caractérisée en ce que** l'escalier d'accès est de forme anguleuse ou arrondie.

11. Piscine selon l'une des revendications 1 à 10, **caractérisée en ce qu'**une partie au moins des parois latérales verticales (2, 3) est formée par une paroi latérale en forme de demi-cercle.

12. Piscine selon la revendication 11, **caractérisée en ce qu'**un escalier d'accès (10) est intégré dans la paroi latérale en demi-cercle.

13. Piscine selon l'une des revendications 1 à 12, **caractérisée en ce que** le bord circonférentiel (12) de la piscine est conformé au moins en partie comme une rigole de trop-plein (9).
